# EUROPÄISCHE PATENTSCHRIFT

(11) **EP 0 868 978 B1**
(45) Veröffentlichungstag und Bekanntmachung des Hinweises auf die Patenterteilung: **15.09.2004**
(21) Anmeldenummer: 98105169.1
(22) Anmeldetag: 21.03.1998
(51) Int. Cl.: B25B 7/04, B25B 27/14, H01R 43/042

(54) **Presszange zum Verpressen eines Werkstücks**
Crimping tool for crimping a workpiece
Pince à sertir pour sertir une pièce

(30) Priorität: 02.04.1997 DE 19713580
(43) Veröffentlichungstag der Anmeldung: 07.10.1998
(73) Patentinhaber: Wezag GmbH Werkzeugfabrik, D-35260 Stadtallendorf (DE)
(72) Erfinder: Beetz, Horst, Dipl.-Ing., 35260 Stadtallendorf (DE); Battenfeld, Kurt, 35085 Ebsdorfergrund-Wittelsberg (DE)
(74) Vertreter: Patentanwälte Rehberg + Hüppe

(56) Entgegenhaltungen:
- EP-A- 0 429 741
- DE-A- 2 149 167
- DE-C- 4 419 862
- FR-A- 522 435
- GB-A- 2 291 616
- US-A- 4 261 194
- US-A- 4 700 592
- US-A- 5 113 727

## Beschreibung

Die Erfindung betrifft eine Presszange zum Verformen eines Werkstücks, mit einem zwei Deckplatten aufweisenden Zangenkopf, an dem eine ortsfest gelagerte Pressbacke und eine linear verschiebbar geführte Pressbacke vorgesehen sind, wobei mindestens die geführte Pressbacke auswechselbar angeordnet ist, mit einem Kniehebeltrieb für die Bewegung der geführten Pressbacke, der einen beweglichen Handgriff und eine an einem festen Handgriff angelenkte Kniehebellasche aufweist, mit einem Zwangsgesperre aus einem Zahnsegment und einer schwenkbar gelegerten Sperrklinke für das reproduzierbare Erreichen einer Endlage, und mit einer Rückführfeder zum Erreichen der Offenstellung der Pressbacken und der Handgriffe. Die Presszange kann zum Herstellen lötfreier Verbindungen zwischen Stromleitungen und dazugehörigen Anschlussteilen durch Verpressen eines derart aufgebauten Werkstückes angewendet werden. Aber auch in anderem Zusammenhang kann die Presszange eingesetzt werden, wenn Werkstücke bleibend verformt werden sollen. Die Ausbildung der Pressbacken richtet sich nach der zu erreichenden verpressten Form des Werkstückes. Die Pressbacken weisen ein oder mehrere Gesenke auf, die aufeinander abgestimmt sind und je nach Anwendungsfall auch eine sehr komplizierte Formgebung besitzen können.

Eine Presszange der eingangs beschriebenen Art gemäß dem Oberbegriff des unabhängigen Anspruchs 1 ist aus der DE 21 49 167 C3 bekannt. Diese Presszange ist in Plattenbauweise aufgebaut. Sie besitzt einen Zangenkopf, der zwei Deckplatten, zwei Beilageplatten, eine am festen Handgriff vorgesehene Griffplatte und mehrere Bolzen und Zapfen aufweist, mit denen die Teile des Zangenkopfes zusammengehalten werden. In dem Zangenkopf ist ein Kniehebeltrieb aus einem beweglichen Handgriff und einer Kniehebellasche angeordnet, der eine die Presskräfte übertragende Führungslasche antreibt, die zwei Stifte trägt. Die beiden Stifte greifen in Langlochschlitze in den Deckplatten ein, sodass die Führungslasche linear geführt ist. Der eine Stift ist zur Anlenkung des freien Endes des beweglichen Handgriffes ausgebildet, während der andere Stift zur auswechselbaren Lagerung einer auswechselbaren Pressbacke dient. Sowohl die bewegliche wie auch die feste Pressbacke ist auswechselbar im Zangenkopf gelagert, wobei sich die feste Pressbacke über Vorsprünge an den Deckplatten abstützt und ansonsten vermittels eines lösbaren Bolzens zwischen den Deckplatten eingeklemmt wird. Die bewegliche Pressbacke wird auf die Führungslasche aufgesetzt und ist von einer dort vorgesehenen Nase gehalten. Die Pressbacken sind aber bereits grundsätzlich auswechselbar und somit gegen andere Backenformen austauschbar vorgesehen. Nachteilig an dieser bekannten Presszange ist die große Zahl der notwendigen Einzelteile sowie eine Rückführfederanordnung aus einer parallel zu der geführten Pressbacke und damit parallel zur Totpunktsstrecklage des Kniehebeltriebes angeordneten Zylinderfeder im Zangenkopf im Bereich der Pressbacken und einer auf den einen Stift der Führungslasche aufgesetzten Wickelfeder, die bestrebt ist, den Kniehebeltrieb zu öffnen.

Die US 5,113,727 zeigt eine Klemmzange mit Pressbacken, die auswechselbar an Schwenkbacken der Klemmzange gehalten sind. Die Schwenkbacken und die Pressbacken weisen auf den einander zugekehrten Seiten eine komplizierte Flächengestaltung auf, wobei auf diese Weise Anlageflächen für die Übertragung der Klemmkräfte gebildet sind. Auch bei dieser Zange erfolgt die Lagerung der Pressbacken an den Schwenkbacken und damit die Übertragung der Presskräfte bzw. Reaktionskräfte über eine mehrdimensionale flächige Gestaltung. Darüber hinaus ist eine Verliersicherung vorgesehen, die ein selbsttätiges Lösen der Pressbacken von den Schwenkbacken in geöffnetem Zustand der Zange vermeidet. Diese Verliersicherung besteht aus einem ziehbaren Stift, der eine seitlich angebrachte fluchtende Bohrung in einem Schenkel der Pressbacke und im Körper der Schwenkbacke durchsetzt und mittels einer Kugelraste gehalten ist. Dieser Stift wird während des Klemmvorgangs kraftmäßig nicht belastet.

Andererseits ist es bekannt, auswechselbare Pressbacken vermittels einer Schraubverbindung am Zangenkopf festzuschrauben. Auch in diesem Fall ist die Aufnahme der Presskräfte im Zangenkopf nicht optimal. Die Pressbacken können sich unter dem Einfluss der Presskräfte im Zangenkopf geringfügig bewegen, wobei ein Verkippen oder Verkanten eintritt, so dass die genaue Relativlage der Pressbacken in der Endstellung des Pressvorgangs nicht mehr reproduzierbar auf Dauer eingehalten ist.

Aus der DE 44 19 862 C1 ist ein zangenförmiges Werkzeug, insbesondere eine Montagezange zum axialen Zusammenschieben von Pressringen zur Herstellung einer Rohrverbindung, bekannt. An Schwenkbacken, die über Handgriffe geführt werden, sind auswechselbare Pressbacken vorgesehen. Zur Realisierung der Auswechselbarkeit weist die Pressbacke eine randgeschlossene und eine randoffene Durchbrechung auf, die parallel zu der Richtung, in der die Presskraft auf das Werkstück übertragen wird, hintereinander angeordnet sind. Die zugehörige Schwenkbacke trägt in Zuordnung einen ziehbaren und einen festen Bolzen. Damit lässt sich die Pressbacke in die Schwenkbacke einschwenken und festsetzen. Die Übertragung der Presskraft erfolgt im wesentlichen über den ziehbaren Bolzen. Die an den Schwenkbacken auswechselbar angeordneten Pressbacken werden vermittels bogenförmig verlaufender Langlochschlitze in den Schwenkbacken und Führungsstifte in den Handgriffen parallel zu sich selbst linear geführt.

Aus der EP 0 429 741 A1 ist eine Zange bekannt, die in einem Zangenkopf befestigte auswechselbare Pressbacken aufweist. Die Pressbacken werden über Handgriffe und eine Druckstange betätigt, die über eine Knochenvwerbindung an der einen Pressbacke angreift. Ein Kniehebeltrieb ist nicht vorgesehen. Es ist eine Rückführfeder zum Öffnen der Zange vorgesehen, die zwischen dem festen Handgriff einerseits und der Druckstange andererseits angreift. Ein Zusammenhang zwischen den auswechselbaren Pressbacken und der Rückführfeder ist nicht erkennbar.

Der Erfindung liegt die Aufgabe zugrunde, eine Presszange der eingangs beschriebenen Art bereitzustellen, die einen möglichst einfachen Aufbau aus wenig Einzelteilen aufweist, bei der sich mindestens die geführte Pressbacke, vorzugsweise aber beide Pressbacken, leicht auswechseln lassen und dennoch die Pressbacken im Zangenkopf dauerhaft verlässlich abgestützt sind, so dass die vorgesehene Endlage beim Verpressungsvorgang zwischen den Pressbacken reproduzierbar eingehalten wird.

Erfindungsgemäß wird dies bei einer Presszange gemäß Anspruch 1 erreicht, wobei für die Realisierung der Auswechselbarkeit und zur Aufnahme der Presskräfte mindestens die geführte Pressbacke eine Doppellagerung aus einem ersten Lager mit ziehbarem Bolzen und randgeschlossener Durchbrechung in der Pressbacke und aus einem zweiten Lager mit festem Bolzen und randoffener Durchbrechung in der Pressbacke vorgesehen ist, dass die Rückführfeder im Zangenkopf zwischen den Deckplatten angeordnet ist und an dem festen Handgriff einerseits und an der Kniehebellasche andererseits abgestützt ist, dass die geführte Pressbacke mit ihrer randoffenen Durchbrechung direkt auf dem vorderen Ende des beweglichen Handgriffs in dem festen Bolzen abgestützt ist, und dass zwischen der geführten Pressbacke und dem beweglichen Handgriff eine Verbindungslasche vorgesehen ist, die über den ziehbaren Bolzen der geführten Pressbacke lösbar ausgebildet ist.

Die Erfindung geht zunächst von dem Gedanken aus, für die Auswechselbarkeit von mindestens die geführte Pressbacke eine an sich bekannte Doppellagerung oder Zweipunktlagerung vorzusehen. Die beiden Lager sind auf Abstand zueinander angeordnet, so dass unter der Lagerwirkung die betreffende Pressbacke verdrehsicher im Zangenkopf gehalten ist. Jeweils eines der Lager besteht aus einer randgeschlossenen Durchbrechung in der Pressbacke und einem ziehbaren, d. h. lösbaren bzw. herausnehmbaren und wieder einsetzbaren Bolzen, der die beiden Deckplatten durchsetzen kann und die randgeschlossene Durchbrechung in der betreffenden Pressbacke durchgreift. Diese ziehbaren Bolzen können zur unmittelbaren Aufnahme der Presskraft bzw. Reaktionskraft ausgebildet sein. Das andere Lager an jeder Pressbacke kann von einem festen Bolzen im Zangenkopf an den Deckplatten in Verbindung mit einer randoffenen Durchbrechung in der betreffenden auswechselbaren Pressbacke gebildet werden. Unter einem solchen festen Bolzen wird ein Bolzen verstanden, der zwar montierbar bzw. demontierbar ist, der aber zum Auswechseln der Pressbacken nicht gelöst wird. Die Auswechselbarkeit der Pressbacken kann sich darauf beziehen, das betreffende Pressbackenpaar gegen ein anderes Pressbackenpaar auszutauschen, wenn z. B. nach entsprechender Gebrauchsdauer ein Verschleiß im Gesenkbereich stattgefunden hat. Die Auswechselbarkeit bezieht sich aber auch darauf, ein Pressbackenpaar mit einer ersten Gesenkform gegen ein anderes Pressbackenpaar mit einer anderen Gesenkform auszutauschen bzw. auszuwechseln, um mit ein und derselben Presszange verschiedene Pressarbeiten durchführen zu können. Durch diese Doppellagerung ist einerseits der Ort und andererseits der Relativwinkel, mit dem die Pressbacken im Zangenkopf vorgesehen sind, eindeutig und reproduzierbar festgelegt. Die neue Presszange ist besonders einfach aufgebaut und besteht aus vergleichsweise wenig Einzelteilen. Im Vergleich zu der gattungsbildenden Presszange entfallen Beilageplatten sowie die Führungslasche für die bewegliche Pressbacke. Auch der feste Handgriff braucht nicht bis zum vorderen Ende des Zangenkopfes durchgehend ausgebildet sein. Durch die Doppellagerung der Pressbacken ergibt sich eine bessere kraftschlüssige Verbindung zwischen Pressbacken und Deckplatten. Die federnde Beweglichkeit der Deckplatten zueinander wird vorteilhaft genutzt. Beim Festziehen der festen Pressbacke wird diese Verbindung zugleich zum Abstützen der Deckplatten aneinander und damit zur Aussteifung des Zangenkopfes genutzt. Die auf die bewegliche Pressbacke über den beweglichen Handgriff ausgeübte Presskraft wird direkt übertragen, wobei der die Kniehebellasche aufweisende Kniehebeltrieb unmittelbar einwirkend zum Einsatz kommt. Schließlich können die Pressbacken selbst auch in Plattenbauweise hergestellt werden. Andererseits ist es nicht ausgeschlossen, auch in Feinguss erzeugte Pressbacken zu verwenden.

In Verbindung damit ist die Rückführfeder im Zangenkopf zwischen den Deckplatten angeordnet und an dem festen Handgriff einerseits und an der Kniehebellasche andererseits abgestützt. Die Rückführfeder greift damit nicht mehr - wie die Zylinderfeder im Stand der Technik - an der beweglichen Pressbacke an, sondern an der Kniehebellasche. Insoweit entfällt beim Wechsel der beweglichen Pressbacke das Einhängen bzw. Aushängen der Rückführfeder, so dass damit der Auswechselvorgang der beweglichen Pressbacke grundsätzlich vereinfacht wird. Aber auch die Kraftwirkrichtung der so angeordneten und gelagerten Rückführfeder ist optimal. Nach der Durchführung des Pressvorgangs und dem Erreichen der Endlage führt die Rückführfeder sowohl die Handgriffe wie auch die Pressbacken in die Offenstellung zurück. Die Rückführfeder ist geschützt im Zangenkopf untergebracht und versperrt z. B. nicht den Zwickelbereich zwischen den Handgriffen.

Die Erfindung lässt sich mit besonderem Vorteil auf die bewegliche Pressbacke anwenden. Dabei ist die geführte Pressbacke mit ihrer randoffenen Duchbrechung direkt auf dem vorderen Ende des beweglichen Handgriffs in dem festen Bolzen abgestützt. Der ziehbare Bolzen und der feste Bolzen können in Langlochschlitzen in den Deckplatten geführt sein. Es entfallen die Führungslaschen mit den Stiften und den zusätzlichen Gelenkpunkten, also auch das dort erforderliche Spiel, so dass nicht nur die Anzahl der Einzelteile vermindert wird, sondern sich auch die Endlage noch genauer einhalten lässt. Der ziehbare Bolzen kann auch hier grundsätzlich in einen Bolzenkörper und eine leicht handhabbare Rändelschraube unterteilt sein.

Zwischen der geführten Pressbacke und dem beweglichen Handgriff ist eine Verbindungslasche vorgesehen, die über den ziehbaren Bolzen der geführten Pressbacke lösbar ausgebildet ist. Diese Verbindungslasche überträgt nur die Rückführkraft der Rückführfeder auf die bewegliche geführte Pressbacke, so dass nach einem Verpressvorgang auch die Offenstellung zwischen den Pressbacken wieder erreicht wird. Die Verbindungslasche ist an dem ziehbaren Bolzen der geführten Pressbacke angelenkt, so dass mit dem Lösen bzw. Festziehen dieses Bolzens zugleich die Verbindung über die Verbindungslasche aufgehoben bzw. hergestellt wird.

Der ziehbare Bolzen der geführten Pressbacke kann einen Positionieranschlag aufweisen. Damit kann der Positionieranschlag, der beispielsweise die Relativlage der Isolation eines elektrischen Leiters relativ zu den Pressbacken festlegt, in Zuordnung zu der jeweiligen Pressbacke genutzt werden. Eine gesonderte lösbare Befestigung dieses Positionieranschlags am Zangenkopf entfällt. Freilich ist es erforderlich, die Zugehörigkeit zwischen Positionieranschlag und beweglicher Pressbacke einzuhalten.

Die auswechselbare Pressbacke kann in Plattenbauweise zusammengesetzt sein. Damit ergibt sich auch eine einfache Herstellung der Pressbacken sowie zum anderen die Möglichkeit, die Pressbacken auch mit relativbeweglichen Elementen zu versehen, beispielsweise einem gegenüber dem Gesenk in den Pressbacken beweglichen Anschlag. Da ein solcher Anschlag der jeweiligen Pressbacke genau zugeordnet ist und beispielsweise im Mittelbereich der Pressbacke angeordnet ist, ist ein solcher Anschlag Bestandteil der Pressbacke und wird mit dieser ausgewechselt.

Der feste Handgriff kann an seinem freien Endbereich im Zangenkopf eine Doppellagerung aus zwei Bolzen aufweisen, von denen mindestens einer lösbar ausgebildet ist. Auch an dieser Stelle kann die Doppellagerung nach der Erfindung eingesetzt werden, wenn einer der Bolzen ziehbar ausgebildet ist. Diese Möglichkeit dient dem Zweck, beispielsweise nach einem Bruch der Rückführfeder den festen Handgriff relativ zum Zangenkopf verschwenken zu können, um die defekte Feder leicht entnehmen und gegen eine neue Rückführfeder austauschen zu können. Es spielt in der Regel dabei keine Rolle, ob zum Lösen des Bolzens ein Verdrehwerkzeug benutzt werden muß oder nicht. Im Gegensatz dazu finden an den anderen ziehbaren Bolzen vorzugsweise Rändelschrauben Verwendung, so daß das Auswechseln der Preßbacken ohne Werkzeug und damit nur von Hand möglich ist.

Das Zwangsgesperre ist im Bereich des Zangenkopfes geschützt untergebracht. Dabei weist das freie Ende des beweglichen Handgriffs das Zahnsegment des Zwangsgesperres auf. Der bewegliche Handgriff ist damit zugleich als Zahnsegment des Zwangsgesperres ausgebildet und läßt sich in einem Stanzvorgang in einfacher Weise erstellen. Die zugehörige Sperrklinke ist in dem Freiraum zwischen den Deckplatten schwenkbar und gegen Federkraft beweglich aufgehängt, so daß ein begonnener Öffnungs- und Schließweg nur nach dessen vollständigem Durchlaufen beendet werden kann. Insbesondere ist die Sperrklinke zwischen den Deckplatten schwenkbar gelagert und auch willkürlich entriegelbar, wobei das freie Ende des in den Zangenkopf hineinreichenden festen Handgriffs einerseits und die Kante der geführten Preßbacke andererseits Anschläge für die Begrenzung der willkürlichen Verschwenkbarkeit der Sperrklinke bilden. Diese willkürliche Schwenkbarkeit und Entriegelbarkeit gestattet es, bei einem beispielsweise fehlerhaft eingelegten Werkstück einen begonnenen Schließvorgang zu unterbrechen, um eine Beschädigung der Preßbacken zu vermeiden. Die Sperrklinke kann in eine Neutralstellung verschwenkt werden, in welcher sie die Bewegung der geführten Preßbacke in beiden Richtungen freigibt. Dabei ist die willkürliche Verschwenkung der Sperrklinke jedoch begrenzt, so daß eine Überdehnung der die Sperrklinke belastenden Feder damit ausgeschlossen ist.

Der Zangenkopf kann als hohles Gehäuse aus den auf Abstand miteinander über Zapfen und Bolzen verbundenen Deckplatten ausgebildet sein. Die Deckplatten weisen C-förmige Gestalt auf, und die auswechselbaren Preßbacken sind in zwei aufeinander senkrecht stehenden Richtungen in den Zwischenraum zwischen den Deckplatten einführbar. Diese Ausführungsform ist besonders vorteilhaft in Verbindung mit der erfindungsgemäßen Gestaltung.

Die Preßzange wird anhand eines bevorzugten Ausführungsbeispiels weiter erläutert und beschrieben. Es zeigen:
- Fig. 1: eine Ansicht der Preßzange in geschlossenem Zustand ohne Preßbacken,
- Fig. 2: eine Ansicht der Preßbacken der Preßzange gemäß Fig. 1,
- Fig. 3: eine Darstellung der Preßzange in geöffneter Stellung,
- Fig. 4: eine Darstellung der Preßzange nach einem Schließvorgang in der Endlage,
- Fig. 5: eine Stirnansicht der Preßzange,
- Fig. 6: eine Draufsicht auf eine Deckplatte,
- Fig. 7: eine Draufsicht auf den beweglichen Zangengriff und
- Fig. 8: eine Draufsicht auf den festen Zangengriff.

Die in Fig. 1 dargestellte Preßzange weist einen Zangenkopf 1 auf, der im wesentlichen aus zwei identisch ausgebildeten Deckplatten 2, 3 besteht, die mit einer Mehrzahl von Zapfen und Bolzen auf Abstand zueinander gehalten sind, wie dies insbesondere aus Fig. 5 ersichtlich ist. Mit den beiden Deckplatten 2 und 3 ist ein fester Handgriff 4 verbunden, der aus einem plattenförmigen Stanzteil 5 (Fig. 8) und einem darauf aufschiebbaren Kunststoffteil 6 besteht. Die Befestigung des Stanzteils 5 an den beiden Deckplatten 2 und 3 erfolgt über zwei Bolzen 7, 8, die entsprechende Durchbrechungen in den beiden Deckplatten 2, 3 und in dem Stanzteil 5 durchsetzen und dabei einerseits die Deckplatten 2 und 3 auf Abstand zueinander festlegen und andererseits das Stanzteil 5 und damit den festen Handgriff 4 in seiner relativen Lage zu dem Zangenkopf 1 sichern. Jeder Bolzen 7, 8 kann beispielsweise aus einem Bolzenkörper mit Innengewinde und einem schraubenartigen Teil mit einem Schaft und entsprechendem Außengewinde bestehen.

Vermittels eines Zapfens 9 ist eine Kniehebellasche 10 um eine Achse 11 schwenkbar gegenüber den Deckplatten 2 und 3 an dem Zangenkopf 1 gelagert. Genaugenommen besteht die Kniehebellasche 10 aus zwei identischen Kniehebellaschen 10a und 10b, die ähnlich wie die beiden Deckplatten 2 und 3 symmetrisch zu einer Mittelebene 12 (Fig. 5) angeordnet sind. An dem der festen Achse 11 abgekehrten Ende ist mittels eines Zapfens 13 ein beweglicher Handgriff 14 schwenkbar angelenkt, der, ähnlich wie der feste Handgriff 4, aus einem Stanzteil 15 und einem Kunststoffteil 16 besteht. Das Stanzteil 15 ragt zwischen den beiden Kniehebellaschen 10a und 10b in den Innenraum zwischen den beiden Deckplatten 2 und 3 ein und besitzt hier einen vorderen Endbereich 17.

Die beiden Deckplatten 2 und 3 besitzen C-förmige Gestalt und sind auf der dem Benutzer abgekehrten Seite durch einen ziehbaren Bolzen 18 und einen festen Bolzen 19 auf Abstand zueinander fixiert. Auch diese Bolzen 18, 19 bestehen aus einem Grundkörper mit Innengewinde und einem schraubenartigen Teil mit einem Schaft mit entsprechendem Außengewinde. Beide Teile können sechskantartige Vertiefungen zum Angriff von Verdrehwerkzeugen aufweisen. Es ist auch möglich, den schraubenartigen Teil als Rändelschraube auszubilden, um eine Handbetätigung ohne Verwendung eines Werkzeuges zu ermöglichen. Dies gilt insbesondere für den ziehbaren Bolzen 18.

Die Bolzen 18 und 19 dienen der reproduzierbaren Lagerung einer festen Preßbacke 20 in dem dem Benutzer der Preßzange abgekehrten Teil des Zangenkopfes 1. Die Preßbacke 20 ist in Fig. 2 dargestellt. Sie besitzt ein oder mehrere Gesenke 21, eine randgeschlossene Durchbrechung 22 und eine randoffene Durchbrechung 23. Die Preßbacke 20 kann aus mehreren Platten 20a, 20b (Fig. 5) bestehen, also in Plattenbauweise aufgebaut sein. Es ist aber auch möglich, eine feste Preßbacke 20 als Feingußteil einzusetzen. Die Preßbacke 20 wird nach Entfernen des ziehbaren Bolzens 18 in horizontaler Richtung von vorn zwischen den beiden Deckplatten 2 und 3 so eingesetzt, daß die randoffene Durchbrechung 23 den festen Bolzen 19 umgreift. Die äußere Kontur der Preßbacke 20 kann der äußeren Kontur der Deckplatten 2, 3 angepaßt sein, so daß die ordnungsgemäße Endlage einfach überschaubar ist. Nach dem Einschieben wird der lösbare Bolzen 18 eingeführt und festgeschraubt. Damit erhält die feste Preßbacke 20 ihren festen, unverrückbaren Sitz im Zangenkopf 1 und ihre kraftmäßige Abstützung über die Doppellagerung aus den abständig vorgesehenen Bolzen 18 und 19. Der Bolzen 18 bildet in Verbindung mit der randgeschlossenen Durchbrechung 22 ein erstes Lager 24 für die Preßbacke 20. Die randoffene Durchbrechung 23 bildet in Verbindung mit dem festen Bolzen 19 ein zweites Lager 25 für die Preßbacke 20.

Es ist eine bewegliche Preßbacke 26 vorgesehen, die der festen Preßbacke 20 zugeordnet ist und auch zugehörig zwei Gesenke 27 aufweist. Auch die bewegliche Preßbacke 26 besitzt eine randgeschlossene Durchbrechung 22 und eine randoffene Durchbrechung 23. Ähnlich wie bei der festen Preßbacke 20 ist für die auswechselbare Lagerung der beweglichen geführten Preßbacke 26 ein ziehbarer Bolzen 28 und ein fester Bolzen 29 vorgesehen, die im einzelnen ähnlich wie die Bolzen 18 und 19 ausgebildet sind, ansonsten aber in einer vertikalen Richtung ausgerichtet und angeordnet sind. Auch bei der beweglichen Preßbacke 26 bildet der ziehbare Bolzen 28 in Verbindung mit der randgeschlossenen Durchbrechung 22 ein erstes Lager 24. Ein zweites Lager 25 wird von dem festen Bolzen 29 in Verbindung mit der randoffenen Durchbrechung 23 der beweglichen Preßbacke 26 gebildet. Die Bolzen 28 und 29 durchsetzen nicht nur die Durchbrechungen 22 und 23, sondern auch noch Langlochschlitze 30 in den Deckplatten 2 und 3, so daß auf diese Art und Weise die bewegliche Preßbacke 26 linear gemäß Doppelpfeil 31 im Zangenkopf 1 geführt ist. Der feste Bolzen 29 durchsetzt auch eine Durchbrechung 32 (Fig. 7) im vorderen Endbereich 17 des Stanzteils 15, so daß damit der bewegliche Handgriff 16 zugleich am Zangenkopf schwenkbar und längsverschieblich geführt ist. Der bewegliche Handgriff 14 bildet zusammen mit der Kniehebellasche 10 einen Kniehebeltrieb 33, der zwischen seiner Offenstellung (Fig. 3) und seiner Schließstellung (Fig. 4) bis kurz vor Erreichen der Totpunktlage genutzt wird. Es versteht sich, daß die bewegliche Preßbacke 26 über diesen Kniehebeltrieb 33 angetrieben wird. Die beiden Deckplatten 2 und 3 sind über einen weiteren Zapfen 34 aneinander abgestützt und auf Abstand gehalten. Dabei ergibt sich eine parallelabständige Lage der Deckplatten 2 und 3 symmetrisch zu der Mittelebene 12, wie dies am besten aus Fig. 5 erkennbar ist. Es versteht sich, daß auch die bewegliche Preßbacke 26 durch einen Einschiebevorgang zwischen die beiden Deckplatten 2 und 3 einschiebbar bzw. auswechselbar ist, wenn der ziehbare Bolzen 28 gelöst und entfernt bzw. wieder eingesetzt wird. Die bewegliche Preßbacke 26 setzt sich dabei mit ihrer randoffenen Durchbrechung 23 unmittelbar auf den festen Bolzen 29 im vorderen Endbereich 17 des beweglichen Handgriffs 14 auf. Beide Bolzen 28 und 29 sind im Zangenkopf 1 gemäß Doppelpfeil 31 relativverschiebbar zu den Deckplatten 2 und 3 angeordnet. Für eine noch zu beschreibende Rückführung der beweglichen Preßbacke 26 in die Offenstellung ist eine Verbindungslasche 35 vorgesehen, die von den beiden Bolzeln 28 und 29 durchsetzt wird. In den Fig. 3 und 4 sind auch die innenliegenden Teile der Preßzange in durchgezogener Linienführung dargestellt, um den Verlauf und die Zusammengehörigkeit der Teile besser erkennbar zu machen. In dem Zwischenraum zwischen den Deckplatten 2 und 3 ist auch ein Zwangsgesperre 36 untergebracht. Das Zwangsgesperre 36 weist eine Sperrklinke 37 auf, die um eine Achse 38 schwenkbar gelagert ist und in bekannter Weise einen am Rand überstehenden Zahn aufweist. Eine Zugfeder 39 sichert die Ausgangs- oder Nulllage der Sperrklinke 37. Der am Rand vorstehende Zahn der Sperrklinke 37 arbeitet mit einem Zahnsegment 40 zusammen, welches seitlich am vorderen Endbereich 17 des Stanzteils 15 des beweglichen Handgriffs 14 vorgesehen ist. Es ist erkennbar, daß das Zwangsgesperre 36 beim Schließen der Preßzange einerseits und beim Öffnen der Preßzange andererseits jeweils in Wirkung kommt. Der die Achse 38 bildende Zapfen fluchtet mit seinen Enden in den Oberflächen der Deckplatten 2 und 3. Es ist mindestens an einem Ende ein Schlitz für den willkürlichen Ansatz eines Schraubenziehers vorgesehen, um einen irrtümlich oder falsch begonnenen Öffnungs- oder Schließvorgang willkürlich beenden zu können, also die Wirkung des Zwangsgesperres 36 im Not- oder Defektfall aufheben zu können. Die willkürliche Verschwenkbarkeit der Sperrklinke 37 nach beiden Drehrichtungen ist jedoch durch Anschläge 41 und 42 begrenzt. Der Anschlag 41 wird von der Kante der beweglichen Preßbacke 26 gebildet. Der Anschlag 42 wird von dem in den Zangenkopf 1 hineinreichenden Teil des Stanzteils 5 des festen Handgriffs 4 gebildet.

Für das Öffnen der Preßzange nach erfolgtem Preßvorgang unter Erreichen der Endlage ist eine Rückführfeder 43 vorgesehen, die zwischen eine Einkerbung 44 und die Kniehebellasche 10 eingeschaltet ist. Die Rückführfeder 43 sitzt auf einem Führungsdorn 45, dessen verdickter Kopfbereich in eine Ausnehmung der Kniehebellasche 10 eingreift. Da auch diese Teile zwischen den Deckplatten 2 und 3 angeordnet sind, ist die Rückführfeder 43 geschützt untergebracht und verdeckt gehalten, so daß eine Beschädigung der Rückführfeder 43 ausgeschlossen ist. Durch Lösen des Bolzens 7 kann der feste Handgriff 4 um die Achse des Bolzens 8 verschwenkt werden, so daß beispielsweise bei einem Federbruch die Rückführfeder 43 entnommen und durch eine neue Rückführfeder ersetzt werden kann.

Fig. 5 läßt erkennen, daß der ziehbare Bolzen 28 einteilig mit einem Positionieranschlag 46 ausgebildet ist, der beim Einlegen das Werkstück in der gewünschten Relativlage zu dem Gesenk der Preßbacken 20, 26 hält. Auch innerhalb der beiden Platten 20a und 20b der Preßbacke 20 kann ein demgegenüber beweglicher Anschlag 47 (Fig. 4 und 5) vorgesehen sein.

Die Fig. 6 bis 8 verdeutlichen noch einmal die Ausbildung der Deckplatten 2, 3, des Stanzteils 15 des beweglichen Handgriffs 14 und des Stanzteils 5 des festen Handgriffs 4.

Das Auswechseln der Preßbacken 20 bzw. 26 geschieht in der Offenstellung der Preßzange gemäß Fig. 3.

Zum Auswechseln der festen Preßbacke 20 wird der ziehbare Bolzen 18 entfernt und die Preßbacke 20 zwischen den beiden Deckplatten 2 und 3 in horizontaler Richtung herausgezogen. Eine neue oder andere feste Preßbacke 20 wird in umgekehrter Richtung eingeführt und der Bolzen 18 wieder eingesetzt.

Auch beim Auswechseln der beweglichen Preßbacke 26 muß lediglich der ziehbare Bolzen 28 entfernt werden. Damit kommt gleichzeitig die Verbindungslasche 35 frei. Die bewegliche Preßbacke 26 wird in einer anfänglich vertikalen Richtung aus dem Zwischenraum zwischen den Deckplatten 2 und 3 herausgenommen und gegen eine andere Preßbacke 26 ausgetauscht. Falls der ziehbare Bolzen 28 einstückig bzw. einteilig mit dem Positionieranschlag 46 ausgestattet ist, ist es erforderlich, auf die Zuordnung zu der jeweiligen Preßbacke 26 zu achten. Beim Einsetzen des Bolzens 28 wird letztlich wiederum die Verbindung zur Verbindungslasche 35 hergestellt. Es ist somit beim Auswechseln der Preßbacken 20 und/oder 26 nicht erforderlich, die Rückführfeder 43 zu handhaben. Auch das Zwangsgesperre 36 stört das Auswechseln nicht.

### BEZUGSZEICHENLISTE

- 1 -: Zangenkopf
- 2 -: Deckplatte
- 3 -: Deckplatte
- 4 -: Handgriff
- 5 -: Stanzteil
- 6 -: Kunststoffteil
- 7 -: Bolzen
- 8 -: Bolzen
- 9 -: Zapfen
- 10 -: Kniehebellasche

- 11 -: Achse
- 12 -: Mittelebene
- 13 -: Zapfen
- 14 -: Handgriff
- 15 -: Stanzteil
- 16 -: Kunststoffteil
- 17 -: Endbereich
- 18 -: Bolzen
- 19 -: Bolzen
- 20 -: Preßbacke

- 21 -: Gesenk
- 22 -: randgeschlossene Durchbrechung
- 23 -: randoffene Durchbrechung
- 24 -: Lager
- 25 -: Lager
- 26 -: Preßbacke
- 27 -: Gesenk
- 28 -: Bolzen
- 29 -: Bolzen
- 30 -: Langlochschlitz

- 31 -: Doppelpfeil
- 32 -: Durchbrechung
- 33 -: Kniehebeltrieb
- 34 -: Zapfen
- 35 -: Verbindungslasche
- 36 -: Zwangsgesperre
- 37 -: Sperrklinke
- 38 -: Achse
- 39 -: Zugfeder
- 40 -: Zahnsegment

- 41 -: Anschlag
- 42 -: Anschlag
- 43 -: Rückführfeder
- 44 -: Einkerbung
- 45 -: Führungsdorn
- 46 -: Positionieranschlag
- 47 -: Anschlag

## Patentansprüche

1. Presszange zum Verformen eines Werkstücks, mit einem zwei Deckplatten (2, 3) aufweisenden Zangenkopf (1), an dem eine ortsfest gelagerte Pressbacke (20) und eine linear verschiebbar geführte Pressbacke (26) vorgesehen sind, wobei mindestens die geführte Pressbacke (26) auswechselbar angeordnet ist, mit einem Kniehebeltrieb (33) für die Bewegung der geführten Pressbacke (26), der einen beweglichen Handgriff (14) und eine an einem festen Handgriff (4) angelenkte Kniehebellasche (10) aufweist, mit einem Zwangsgesperre (36) aus einem Zahnsegment (40) und einer schwenkbar gelegerten Sperrklinke (37) für das reproduzierbare Erreichen einer Endlage, und mit einer Rückführfeder zum Erreichen der Offenstellung der Pressbacken (20, 26) und der Handgriffe (4, 14), **dadurch gekennzeichnet, dass** für die Realisierung der Auswechselbarkeit und zur Aufnahme der Presskräfte mindestens die geführte Pressbacke (26) eine Doppellagerung aus einem ersten Lager (24) mit ziehbarem Bolzen (28) und randgeschlossener Durchbrechung (22) in der Pressbacke (26) und aus einem zweiten Lager (25) mit festem Bolzen (29) und randoffener Durchbrechung (23) in der Pressbacke (26) vorgesehen ist, dass die Rückführfeder (43) im Zangenkopf (1) zwischen den Deckplatten (2, 3) angeordnet ist und an dem festen Handgriff (4) einerseits und an der Kniehebellasche (10) andererseits abgestützt ist, dass die geführte Pressbacke (26) mit ihrer randoffenen Durchbrechung (23) direkt auf dem vorderen Ende (17) des beweglichen Handgriffs (14) in dem festen Bolzen (29) abgestützt ist, und dass zwischen der geführten Pressbacke (26) und dem beweglichen Handgriff (14) eine Verbindungslasche (35) vorgesehen ist, die über den ziehbaren Bolzen (28) der geführten Pressbacke (26) lösbar ausgebildet ist.

2. Presszange nach Anspruch 1, **dadurch gekennzeichnet, dass** der ziehbare Bolzen (28) und der feste Bolzen (29) in Langlochschlitzen (30) in den Deckplatten (2, 3) geführt sind.

3. Presszange nach Anspruch 2, **dadurch gekennzeichnet, dass** der ziehbare Bolzen (28) der geführten Pressbacke (26) einen Positionieranschlag (45) aufweist.

4. Presszange nach einem der Ansprüche 1 bis 3, **dadurch gekennzeichnet, dass** die auswechselbare Pressbacke (20, 26) in Plattenbauweise zusammengesetzt ist.

5. Presszange nach Anspruch 1, **dadurch gekennzeichnet, dass** der feste Handgriff (4) an seinem freien Endbereich im Zangenkopf (1) eine Doppellagerung aus zwei Bolzen (7, 8) aufweist, von denen mindestens einer lösbar ausgebildet ist.

6. Presszange nach einem der Ansprüche 1 bis 5, **dadurch gekennzeichnet, dass** das freie Ende (17) des beweglichen Handgriffs (14) das Zahnsegment (40) des Zwangsgesperres (36) aufweist.

7. Presszange nach Anspruch 6, **dadurch gekennzeichnet, dass** die Sperrklinke (37) zwischen den Deckplatten (2, 3) schwenkbar gelagert und auch willkürlich entriegelbar ist, und dass das freie Ende des in den Zangenkopf (1) hineinreichenden festen Handgriffs (4) einerseits und die Kante der geführten Pressbacke (26) andererseits Anschläge (41, 42) für die Begrenzung der willkürlichen Verschwenkbarkeit der Sperrklinke (37) bilden.

8. Presszange nach Anspruch 1, **dadurch gekennzeichnet, dass** der Zangenkopf (1) als hohles Gehäuse aus den auf Abstand miteinander über Zapfen (9, 34) und Bolzen (7, 8, 18, 19, 28, 29) verbundenen Deckplatten ausgebildet ist, dass die Deckplatten (2, 3) C-förmige Gestalt aufweisen, und dass die auswechselbaren Pressbacken (20, 26) in zwei aufeinander senkrecht stehenden Richtungen in den Zwischenraum zwischen den Deckplatten (2, 3) einführbar sind.

## Claims

1. A pliers for crimping a work piece comprising a pliers head (1) with two cover plates (2, 3), the pliers head having one stationary crimping die (20) and a linearly movable crimping die (26), of which at least the linearly guided crimping die (26) is interchangeable, and a toggle lever drive (33) for moving the linearly guided movable crimping die (26), the toggle lever drive having one movable handle (14) and one stationary handle (4) and being provided with one toggle lever link (10) pivotally arranged on the handle (4), an automatic locking mechanism (36) consisting of a tooth segment (40) and a pivotally arranged lock pawl (37) is provided for repetition accuracy of travel to an end position, and a return spring for reaching the opening position of the crimping dies (20, 26) and the handles (4, 14) of the crimping pliers, wherein at least the linearly guided crimping die (26) having a double support consisting of a first support (24) with a retractable bolt (28) and a circumferentially closed opening (22) in the crimping die (26) and a second support (25) with a stationary bolt (29) and a circumferentially opened opening (23) in the crimping die (26) is provided for realizing interchangeability of at least one of the crimping dies and for transferring the crimping forces to the pliers, the return spring (43) in the pliers head (1) is provided between the cover plates (2, 3) and supported by the stationary handle (4) on the one hand, and by the toggle lever link (10) on the other hand, the linearly guided movable crimping die (26) with the circumferentially opened opening (23) is arranged directly on a front end (17) of the movable handle (14), in which the stationary bolt (29) is supported, and a connection link (35) is provided, which is designed to be detachable by the retractable bolt (28) of the guided crimping die (26) and located between the guided crimping die (26) and the movable handle (14).

2. The pliers of claim 1, **wherein** the retractable bolt (28) and the stationary bolt (29) both are guided in elongated cut-out holes (30) in the cover plates (2, 3).

3. The pliers of claim 2, **wherein** the retractable bolt (28) of the guided crimping die (26) comprises a stop (45) for positioning the work piece with respect to the dies.

4. The pliers of one of the claims 1 to 3, wherein the interchangeable crimping die (20, 26) is of laminated design.

5. The pliers of claim 1 wherein the stationary handle (4) also comprises a double support on the free end area in the pliers head (1), the double support being composed of two bolts (7, 8), of which at least one of the bolts is designed to be retractable.

6. The pliers of one of the claims 1 to 5, wherein the tooth segment (40) of the automatic locking mechanism (36) is located at said free end (17) of the movable handle (14).

7. The pliers of claim 6, wherein the lock pawl (37) is located between the cover plates (2, 3) and supported to allow pivoting action and can be arbitrarily unlocked, and the stationary handle (4), the free end of which extends into the pliers head (1) on the one hand, and the edge of the guided crimping die (26) on the other hand, form end stops (41, 42) for limiting the pivoting action of the lock pawl (37).

8. The pliers of claims 1, wherein the pliers head (1) is designed as a hollow housing by the cover plates connected to one another at a certain distance by stationary pins (9, 34) and bolts (7, 8, 18, 19, 28, 29), and the cover plates (2, 3) are C-shaped, and the replaceable crimping dies (20, 26) are designed to be inserted in the cavity between the cover plates (2, 3) in two directions perpendicular to each other.

## Revendications

1. Pince à sertir pour déformer une pièce, avec une tête de pince (1) comportant deux plaques de couverture (2, 3), sur laquelle sont prévues une mâchoire à sertir (20) montée en un emplacement fixe et une mâchoire à sertir (26) guidée coulissante linéairement, au moins la mâchoire à sertir (26) guidée étant disposée de manière à pouvoir être échangée, avec un mécanisme à genouillère (33) pour le mouvement de la mâchoire à sertir (26) guidée, qui comporte une poignée mobile (14) et une patte de genouillère (10) articulée à une poignée fixe (4), avec un dispositif de blocage forcé (36) constitué d'un segment denté (40) et d'un cliquet de blocage (37) monté pivotant, pour atteindre de manière reproductible une position de fin de course, et avec un ressort de rappel pour atteindre la position ouverte des mâchoires à sertir (20, 26) et des poignées (4, 14), **caractérisée en ce que** pour réaliser la possibilité d'échange et pour absorber les forces de sertissage, au moins la mâchoire à sertir guidée (26) comporte un double support constitué d'un premier palier (24) avec boulon extractible (28) et ajour (22) fermé sur son bord dans la mâchoire à sertir (26), et d'un deuxième palier (25) avec boulon fixe (29) et ajour (23) ouvert sur son bord dans la mâchoire à sertir (26), **en ce que** le ressort de rappel (43) est disposé dans la tête de pince (1) entre les plaqués de couverture (2, 3) et est soutenu sur la poignée fixe (4) d'une part et sur la patte de genouillère (10) d'autre part, **en ce que** la mâchoire à sertir guidée (26) avec son ajour (23) ouvert sur son bord est soutenue directement sur l'extrémité avant (17) de la poignée mobile (14) dans le boulon fixe (29), et **en ce qu'**il est prévu, entre la mâchoire à sertir guidée (26) et la poignée mobile (14), une patte de liaison (35) qui est réalisée séparable par le boulon extractible (28) de la mâchoire à sertir guidée (26).

2. Pince à sertir selon la revendication 1, **caractérisée en ce que** le boulon extractible (28) et le boulon fixe (29) sont guidés dans des fentes à trou oblong (30) dans les plaques de couverture (2, 3).

3. Pince à sertir selon la revendication 2, **caractérisée en ce que** le boulon extractible (28) de la mâchoire à sertir guidée (26) comporte une butée de positionnement (45).

4. Pince à sertir selon l'une des revendications 1 à 3, **caractérisée en ce que** la mâchoire à sertir (20, 26) est construite par assemblage de plaques.

5. Pince à sertir selon la revendication 1, **caractérisée en ce que** la poignée fixe (4) comporte, dans sa zone d'extrémité libre, dans la tête de pince (1), un double support constitué de deux boulons (7, 8) dont au moins un est réalisé séparable.

6. Pince à sertir selon l'une des revendications 1 à 5, **caractérisée en ce que** l'extrémité libre (17) de la poignée mobile (14) comporte le segment denté (40) du dispositif de blocage forcé (36).

7. Pince à sertir selon la revendication 6, **caractérisée en ce que** le cliquet de blocage (37) est monté pivotant entre les plaques de couverture (2, 3) et peut aussi être déverrouillé volontairement, et **en ce que** l'extrémité libre de la poignée fixe (4), pénétrant à l'intérieur de la tête de pince (1), d'une part et le bord de la mâchoire à sertir guidée (26) d'autre part, forme des butées (41, 42) pour limiter la possibilité de pivotement volontaire du cliquet de blocage (37).

8. Pince à sertir selon la revendication 1, **caractérisée en ce que** la tête de pince (1) est réalisée sous la forme d'un boîtier creux constitué de plaques de couverture reliées entre elles, à distance, par des tenons (9, 34) et des boulons (7, 8, 18, 19, 28, 29), **en ce que** les plaques de couverture (2, 3) présentent une forme en C, et **en ce que** les mâchoires à sertir (20, 26) échangeables peuvent être introduites dans deux directions perpendiculaires l'une à l'autre dans l'interstice formé entre les plaques de couverture (2, 3).
